# FASCICULE DE BREVET EUROPEEN

(11) **EP 1 000 831 B1**
(45) Date de publication et mention de la délivrance du brevet: **22.12.2004**
(21) Numéro de dépôt: 99402428.9
(22) Date de dépôt: 04.10.1999
(51) Int. Cl.: B61D 33/00

(54) **Siège tournant à mouvement perfectionné, notamment pour véhicule ferroviaire**
Drehbarer Sitz mit verbesserter Bewegung, insbesondere für ein Schienenfahrzeug
Rotatable seat with improved movement, especially for a railway vehicle

(30) Priorité: 13.11.1998 FR 9814289
(43) Date de publication de la demande: 17.05.2000
(73) Titulaire: Alstom Holdings, 75116 Paris (FR)
(72) Inventeur: Aucheron, Roger, 17440 Aytre (FR)
(74) Mandataire: Moncheny, Michel

(56) Documents cités:
- US-A- 1 902 282
- US-A- 2 301 279

## Description

La présente invention concerne un siège tournant à mouvement perfectionné, notamment pour véhicule ferroviaire.

On connaît déjà dans l'état de la technique un siège du type comprenant une partie supérieure mobile de réception d'au moins un occupant portée par une partie inférieure fixe formant piétement et des moyens de retournement de la partie supérieure d'avant en arrière et réciproquement.

Les sièges de ce type sont agencés en particulier dans les véhicules ferroviaires. Les moyens de retournement d'un siège permettent d'inverser l'orientation avant-arrière de ce siège de façon à placer ce siège et le(s) passager(s) qui l'occupe(nt) dans le sens de déplacement du véhicule, ceci quel que soit le sens dans lequel ce véhicule parcourt un trajet.

Habituellement, les sièges d'un véhicule ferroviaire sont agencés à proximité d'une paroi latérale gauche ou droite de ce véhicule.

L'espace entre les sièges et la paroi latérale voisine étant de préférence la plus réduite possible, le mouvement de retournement d'un siège d'avant en arrière (et inversement) par une simple rotation de la partie supérieure mobile du siège autour d'un axe vertical fixe est entravé par la paroi latérale. De ce fait, généralement le retournement d'un siège est réalisé, tout d'abord, en écartant la partie supérieure mobile de la paroi voisine du siège, puis en faisant tourner cette partie mobile autour d'un axe vertical et enfin en rapprochant cette partie mobile de la paroi voisine du siège.

Un siège conforme au préambule de la revendication 1 est connu de US-1 902 282.

L'invention a pour but de proposer un siège, notamment pour véhicule ferroviaire, muni de moyens de retournement peu encombrants, légers et simples à manoeuvrer afin de permettre d'inverser rapidement l'orientation avant-arrière de l'ensemble des sièges d'un véhicule ferroviaire.

A cet effet, l'invention a pour objet un siège selon la revendication 1.

Les revendications dépendantes portent sur des modes particuliers de réalisation.

Conformément à la revendication 10, l'invention a également pour objet un véhicule ferroviaire comprenant un siège tel que défini ci-dessus.

L'invention sera mieux comprise à la lecture de la description qui va suivre donnée uniquement à titre d'exemple et faite en référence aux dessins dans lesquels :
- la figure 1 est une vue en élévation d'un siège selon l'invention ;
- la figure 2 est une vue en coupe suivant un plan vertical du piétement du siège représenté sur la figure 1 ;
- la figure 3 est une vue en coupe suivant la ligne 3-3 de la figure 2 ;
- la figure 4 est une vue de dessus de la figure 2 ;
- les figures 5 à 9 sont des vues de dessus, schématiques, du siège représenté sur la figure 1, montrant ce dernier dans des positions successives au cours d'une opération de retournement du siège.

On a représenté sur la figure 1 un siège 10, selon l'invention, agencé dans un véhicule ferroviaire 12.

Le siège 10 comporte une partie supérieure mobile 14 portée par une partie inférieure fixe 16 solidaire d'un plancher 18 du véhicule 12. La partie supérieure 14 est destinée à recevoir au moins un occupant, par exemple deux occupants comme dans le cas représenté sur la figure 1.

De façon classique, la partie supérieure 14 comporte des matelassures d'assise 20 et de dossier 22 ainsi que des accoudoirs 24. La partie supérieure 24 est disposée à proximité d'une paroi latérale 26 du véhicule 12.

Le siège 10 comprend également des moyens 28 de retournement de la partie supérieure 14 d'avant en arrière et réciproquement. Ces moyens de retournement 28, illustrés plus en détail sur les figures 2 à 9, permettent de placer le siège 10 dans l'une ou l'autre de ses deux positions d'utilisation normale représentées sur les figures 5 et 9.

Les moyens de retournement 28 comprennent un chariot 30 reliant la partie supérieure 14 et le piétement 16 du siège.

Ce chariot 30, solidaire de la partie supérieure 14, est monté déplaçable en rotation autour d'un axe sensiblement vertical Z, lié à ce chariot, et en translation sensiblement perpendiculairement à cet axe Z dans une lumière rectiligne formant guide 32 ménagée dans une paroi 34 sensiblement horizontale délimitant le piétement 16 (voir notamment figures 2 à 4).

La paroi 34 sépare deux parties du chariot 30, respectivement intérieure et extérieure au piétement 16, ces deux parties étant reliées entre elles par une partie intermédiaire 36 formant pivot d'axe Z.

Le guide 32 s'étend sensiblement parallèlement à un plan vertical transversal du véhicule, tel que le plan de la figure 1.

La partie extérieure du chariot 30 forme une tête 38 d'appui de ce chariot sur la paroi 34 du piétement. La tête 38 est en contact glissant avec la paroi 34.

Le chariot 30 est rappelé élastiquement en position de repos, contre une première extrémité 32A du guide (à gauche en considérant la figure 4) par un ressort de traction 40 accroché sur le piétement 16 et la partie intérieure du chariot 30.

La première extrémité 32A du guide est la plus proche de la paroi latérale 26 du véhicule, voisine du siège, la seconde extrémité 36B du guide (à droite en considérant la figure 2) étant donc la plus éloignée de cette paroi latérale 26.

Afin de faciliter le guidage en translation du chariot 30, la partie intérieure de ce chariot est montée rotative autour de l'axe Z sur une traverse 42 coulissante sur une paire de rails 44 sensiblement parallèles au guide 32. Les rails 44, solidaires du piétement 16, sont ménagés par exemple à l'intérieur de ce piétement 16, sur des parois sensiblement verticales délimitant le piétement 16 (voir notamment figures 2 et 3).

Le piétement 16 et le chariot 30 comportent des formes complémentaires d'immobilisation en rotation de ce chariot lorsqu'il est dans sa position de repos telle que représentée notamment sur les figures 2 et 4. Dans l'exemple décrit, ces formes complémentaires sont ménagées, l'une 46, sur le contour de la tête 38 du chariot, et l'autre 48, sur un socle 50 agencé sur la paroi 34. Les surfaces complémentaires d'immobilisation 46,48 peuvent avantageusement être délimitées par des bords biseautés favorisant l'immobilisation verticale du chariot 30.

On notera que la forme d'immobilisation 46 ménagée sur la tête 38 du chariot a pour axe de symétrie l'axe Z.

Les moyens de retournement 28 comprennent également des moyens 52 d'entraînement en translation du chariot 30 le long du guide 32, représentés notamment sur la figure 2, et des moyens 54 à engrenage de transformation de ce mouvement de translation en mouvement de rotation autour de l'axe Z du chariot 30, représentés notamment sur les figures 5 et suivantes.

Dans l'exemple illustré, les moyens d'entraînement 52 comprennent un câble de traction 56 comportant une première extrémité reliée à la partie intérieure du chariot 30 et une seconde extrémité reliée à un levier de commande 58.

Ce levier de commande 58 comporte une première extrémité d'appui 58A articulée à l'intérieur du piétement 16 autour d'un axe géométrique sensiblement orthogonal à l'axe Z, et une seconde extrémité de manoeuvre 58B s'étendant à l'extérieur du piétement 16 à travers une ouverture 60 de ce dernier.

On notera que le câble s'étend entre le chariot 30 et le levier de commande 58 sur une poulie de renvoi 62.

En abaissant le levier de commande 58 depuis sa position haute, représentée en trait plein sur la figure 2, jusqu'à sa position basse, représentée en traits mixtes sur la figure 2, on tire le chariot 30 par l'intermédiaire du câble 56 à l'encontre de la force élastique de rappel du ressort 40 de manière à déplacer ce chariot 30 jusqu'à la seconde extrémité 32B du guide.

Les moyens à engrenage 54 comprennent un pignon denté 64, solidaire en rotation du chariot 30, destiné à coopérer avec des première et seconde crémaillères 66,68 portées par un ensemble articulé 70.

Le pignon 64, porté par la partie intérieure du chariot 30, a un axe coïncidant avec l'axe Z.

L'ensemble 70 est articulé autour de trois axes Z1 à Z3 sensiblement parallèles à l'axe Z. L'ensemble 70 comprend un cadre formant support 72, portant les crémaillères 66,68, et un organe de sélection de l'une ou l'autre des crémaillères muni d'une première extrémité formant bascule 74 et d'une seconde extrémité formant verge 76 déformable élastiquement.

Le cadre 72 est articulé sur le piétement 16 autour du premier axe d'articulation Z1. La bascule 74 est articulée également sur le piétement 16 autour du second axe d'articulation Z2. La verge 76, constituée par exemple par un ressort de compression, comporte une extrémité de liaison avec la bascule 74 et une extrémité articulée sur le cadre 72 autour du troisième axe d'articulation Z3.

Le troisième axe d'articulation Z3, reliant entre eux le cadre 72 et l'organe de sélection, s'étend sensiblement entre les deux autres axes d'articulation Z1,Z2.

Les crémaillères 66,68 comportent des dentures en vis-à-vis et sont disposées à peu près symétriquement par rapport à un plan contenant l'axe Z, de part et d'autre du pignon 64.

On notera que, lorsque le chariot 30 est en position de repos, le pignon 64, logé à l'intérieur du cadre 72, est à l'écart des crémaillères 66,68 (voir figure 5).

Le pignon 64 est destiné à engrener avec la première crémaillère 66 lorsqu'il se déplace en translation de la première extrémité 32A vers la seconde extrémité 32B du guide et avec la seconde crémaillère 68 lorsqu'il se déplace en sens inverse, de la seconde extrémité 32B vers la première extrémité 32A du guide.

On notera que, lorsque le chariot 30 se déplace de la première extrémité 32A vers la seconde extrémité 32B du guide, il est soumis tout d'abord à un simple mouvement de translation puis à un mouvement de translation combiné à un mouvement de rotation autour de l'axe Z sous l'effet de l'engrènement du pignon 64 avec la première crémaillère 66. La succession de ces mouvements est inversée lorsque le chariot est déplacé en sens contraire de la seconde extrémité 32B vers la première extrémité 32A du guide.

Chaque crémaillère 66,68 est sélectionnée en position d'engrènement avec le pignon 64 en faisant franchir au troisième axe d'articulation Z3 une position dans laquelle il est coplanaire avec les deux autres axes d'articulation Z1,Z2. Le franchissement de cette position est obtenu en actionnant l'organe de sélection, plus particulièrement la bascule 74 de cet organe, avec un doigt de sélection 78 porté par le chariot 30. La bascule 74 permet donc de placer le cadre 72 dans deux positions stables sensiblement symétriques par rapport au plan contenant les premiers et seconds axes d'articulation Z1,Z2.

En se référant notamment aux figures 2,3 et 5, on voit que le doigt de sélection 78 est monté pivotant autour de l'axe Z sur la partie intérieure du chariot 30.

Le doigt de sélection 78 est rappelé élastiquement dans une position de repos, telle que représentée sur la figure 5, par une paire de ressorts de traction antagonistes 80 reliant ce doigt de sélection 78 à la traverse coulissante 42. En position de repos, le doigt de sélection 78 a pour plan de symétrie le plan contenant les premier et deuxième axes d'articulation Z1,Z2. Le doigt de sélection 78 est donc déplaçable de part et d'autre de ce plan de symétrie à l'encontre de la force élastique de rappel de l'un ou l'autre des ressorts antagonistes 80.

On décrira ci-dessous les principales étapes du retournement du siège 10 selon l'invention, en se référant notamment aux figures 5 à 9.

Initialement, la partie supérieure 14 du siège est dans une première position normale d'utilisation de ce siège telle que représentée sur la figure 5. Le chariot est sollicité par le ressort 40 contre la première extrémité 32A du guide. Les formes complémentaires 46,48 d'immobilisation en rotation du chariot coopèrent entre elles. Le levier de commande 58 est dans sa position haute (voir figure 2). Le pignon 64 est à l'écart des crémaillères 66,68.

Pour retourner le siège 10, l'opérateur abaisse le levier de commande 58 (de préférence avec le pied) à l'encontre de la force de rappel du ressort 40, jusqu'à la position basse de ce levier représentée en traits mixtes sur la figure 2.

L'abaissement du levier de commande 58 a pour effet de déplacer le chariot 30 en translation, sensiblement parallèlement à un plan vertical transversal du véhicule 12, de la première extrémité 32A vers la seconde extrémité 32B du guide.

Ce déplacement du chariot 30 permet d'écarter la partie supérieure 14 de la paroi latérale voisine 26.

A peu près à mi-course entre les deux extrémités 32A,32B du guide, le pignon 64 engrène avec la première crémaillère 66 ce qui a pour effet de faire tourner le chariot 30 et la partie supérieure 14 autour de l'axe Z, dans le sens horaire en considérant la figure 6.

Lorsque le chariot 30 atteint la seconde extrémité 32B du guide, le doigt de sélection 78 coopère avec une rampe de la bascule 74 afin de faire pivoter cette dernière autour de l'axe Z2, comme cela est représenté sur les figures 7 et 8. Le pivotement de la bascule 74, qui se fait à l'encontre de la force élastique de rappel du doigt de sélection 78 (ressorts antagonistes 80), permet au troisième axe d'articulation Z3 de franchir sa position dans laquelle il est coplanaire avec les deux autres axes d'articulation Z1,Z2 et ainsi de faire engrener le pignon 64 avec la seconde crémaillère 68.

On notera que, lorsque la chariot 30 a atteint la seconde extrémité 32B du guide, la partie supérieure 14 a effectué sensiblement un quart de tour, le levier de commande 58 étant dans sa position basse telle que représentée en traits mixtes sur la figure 2.

L'opérateur relâche ensuite le levier de commande 58 si bien que le ressort 40 rappelle automatiquement, d'une part, ce levier de commande 58 vers sa position haute, et d'autre part, le chariot 30 vers la première extrémité 32A du guide, dans un mouvement de translation inverse à celui décrit précédemment.

Le pignon 64, engrenant avec la seconde crémaillère 68, entraîne en rotation autour de l'axe Z le chariot 30 et la partie supérieure 14 du siège, toujours dans le même sens horaire en considérant les figures 5 à 9. Le pignon 64 coopère avec la seconde crémaillère 68 jusqu'à l'achèvement du retournement de la partie supérieure 14 du siège.

Une fois le retournement terminé, le chariot 30, toujours rappelé élastiquement par le ressort 40, achève son déplacement par une translation le long du guide 32 jusqu'à la première extrémité 32A de ce guide de manière à rapprocher la partie supérieure 14 du siège de la paroi latérale 26, pour atteindre la seconde position normale d'utilisation du siège représentée sur la figure 9.

Dans cette dernière position, la tête 38, ayant pour axe de symétrie l'axe Z, coopère à nouveau avec le socle 50 pour immobiliser en rotation le chariot 30.

Pour replacer le siège dans sa position illustrée sur la figure 5, l'opérateur déplace la partie supérieure 14 selon un trajet obligatoirement inverse à celui décrit précédemment. Ainsi, lorsque la partie supérieure 14 et le piétement 16 du siège sont équipés de moyens électriques (par exemple des moyens de motorisation destinés à entraîner la partie supérieure 14), les câbles électriques s'étendant le cas échéant entre cette partie 14 et ce piétement 16 ne risquent pas de s'enrouler accidentellement autour du chariot 30 à la suite de rotations successives de la partie supérieure 14 toujours dans le même sens.

Parmi les avantages de l'invention, on notera que celle-ci permet à un opérateur de retourner très facilement un siège en entraînant la partie supérieure mobile de ce dernier dans un mouvement général de retournement au moyen du levier 58, ceci sans que ce mouvement soit entravé par la paroi latérale du véhicule proche du siège.

## Revendications

1. Siège du type comprenant une partie supérieure mobile (14) de réception d'au moins un occupant portée par une partie inférieure fixe formant piétement (16) et des moyens (28) de retournement de la partie supérieure (14) d'avant en arrière et réciproquement,
les moyens de retournement (28) comprenant
un chariot (30), solidaire de la partie supérieure (14), monté déplaçable en rotation autour d'un axe sensiblement vertical (Z), lié à ce chariot, et en translation sensiblement perpendiculairement à cet axe de rotation dans un guide rectiligne (32) porté par le piétement (16),
**caractérisé en ce que** les moyens de retournement comprennent en outre
des moyens (52) d'entraînement en translation du chariot (30), et
des moyens (54) à engrenage de transformation du mouvement de translation du chariot (30) en mouvement de rotation de ce chariot (30).

2. Siège selon la revendication 1, **caractérisé en ce que** les moyens à engrenage (54) comprennent un pignon (64) solidaire en rotation du chariot (30), d'axe coïncidant avec l'axe (Z) de rotation de ce chariot, destiné à coopérer avec une première ou une seconde crémaillère (66,68) portée par le piétement (16), selon que le chariot (30) se déplace en translation dans des sens opposés au cours d'une opération de retournement de la partie supérieure (14), les deux crémaillères (66,68) s'étendant à peu près symétriquement par rapport à un plan contenant l'axe (Z) de rotation du chariot, de part et d'autre du pignon (64).

3. Siège selon la revendication 2, **caractérisé en ce que** les crémaillères (66,68) sont portées par un ensemble (70) articulé autour de trois axes (Z1 à Z3) sensiblement parallèles à l'axe (Z) de rotation du chariot, chaque crémaillère (66,68) étant placée sélectivement en position d'engrènement avec le pignon (64) en faisant franchir à un des axes d'articulation une position dans laquelle il est coplanaire avec les deux autres axes d'articulation.

4. Siège selon la revendication 3, **caractérisé en ce que** l'ensemble (70) comprend un support (72) portant les deux crémaillères (66,68), articulé sur le piétement (16) autour d'un premier axe d'articulation (Z1), et un organe (74,76) de sélection de l'une ou l'autre des crémaillères (66,68), articulé sur le piétement (16) autour d'un deuxième axe d'articulation (Z2), le support (72) et l'organe de sélection (74,76) étant articulés entre eux autour du troisième axe d'articulation (Z3) s'étendant sensiblement entre les deux autres axes d'articulation (Z1,Z2).

5. Siège selon la revendication 4, **caractérisé en ce que** l'organe de sélection comprend une première extrémité formant bascule (74) articulée autour du deuxième axe d'articulation (Z2) et une seconde extrémité formant verge déformable élastiquement (76) articulée autour du troisième axe d'articulation (Z3), la bascule (74) étant destinée à coopérer avec un doigt de sélection (78) porté par le chariot (30).

6. Siège selon la revendication 5, **caractérisé en ce que** la verge (76) comprend un ressort de compression.

7. Siège selon la revendication 5 ou 6, **caractérisé en ce que** le doigt de sélection (78) est rappelé élastiquement dans une position de repos dans laquelle il a pour plan de symétrie le plan contenant les premier et deuxième axes d'articulation (Z1,Z2), de façon que le doigt de sélection (78) est déplaçable de part de d'autre de ce plan de symétrie à l'encontre de sa force élastique de rappel.

8. Siège selon l'une quelconque des revendications précédentes, **caractérisé en ce que** les moyens d'entraînement (52) comprennent un câble de traction (56) comportant une extrémité reliée au chariot (30) et une extrémité reliée à un levier de commande (58) articulé sur le piétement (16).

9. Siège selon l'une quelconque des revendications précédentes, **caractérisé en ce que** le chariot (30) est rappelé élastiquement en position de repos contre une première extrémité (32A) du guide, le piétement (16) et le chariot (30) comportant des formes complémentaires (46,48) d'immobilisation en rotation de ce chariot (30) lorsque ce dernier est en position de repos, la forme d'immobilisation (46) portée par le chariot (30) ayant pour axe de symétrie l'axe (Z) de rotation de ce chariot.

10. Véhicule ferroviaire **caractérisé en ce qu'**il comprend un siège selon l'une quelconque des revendications précédentes.

## Patentansprüche

1. Sitz des Typs umfassend
einen oberen beweglichen Teil (14) zur Aufnahme mindestens eines Insassen, getragen durch einen unteren feststehenden, ein Gestell (16) bildenden Teil, und
Mittel (28) zum Schwenken des oberen Teils (14) von vorn nach hinten und umgekehrt,
wobei die Mittel zum Schwenken (28) einen Schlitten (30) umfassen, der mit dem oberen Teil (14) verbunden ist, und
drehbar beweglich um eine nahezu senkrechte, durch diesen Schlitten verlaufende Achse (Z) und verschiebbar beweglich nahezu senkrecht zu dieser Rotationsachse in einer geraden Führung (32), die durch das Gestell (16) getragen wird, montiert ist,
**dadurch gekennzeichnet, dass**
die Mittel zum Schwenken außerdem
Antriebsmittel (52) zur Verschiebung des Schlittens (30), und
ein Zahnradgetriebe (54) zur Umwandlung der Translationsbewegung des Schlittens (30) in eine Drehbewegung dieses Schlittens (30) umfassen.

2. Sitz gemäß Anspruch 1,
**dadurch gekennzeichnet, dass**
das Zahnradgetriebe (54) ein mit dem Schlitten (30) drehbar verbundenes Zahnrad (64) umfasst, dessen Achse sich mit der Drehachse des Schlittens (30) deckt und dazu bestimmt ist, mit einer ersten und einer zweiten Zahnstange (66, 68), die durch das Gestell (16) getragen werden, zusammenzuarbeiten, je nachdem ob sich der Schlitten (30) in entgegengesetzter Richtung zum Verlauf einer Schwenkoperation des oberen Teils (14) verschiebt, wobei sich die zwei Zahnstangen (66, 68) ungefähr symmetrisch bezogen auf eine Ebene beiderseits des Zahnrades (64) erstrecken, die die Rotationsachse (Z) des Schlittens enthält.

3. Sitz gemäß Anspruch 2,
**dadurch gekennzeichnet, dass**
die Zahnstangen (66, 68) durch eine um die drei ungefähr parallel zur Rotationsachse (Z) des Schlittens verlaufenden Achsen (Z1 bis Z3) schwenkbare Konstruktion (70) getragen werden, wobei jede Zahnstange (66, 68) selektiv in eine Verzahnungsposition mit dem Zahnrad (64) gebracht wird, wenn eine der Schwenkachsen eine Position überschreitet, in welcher sie koplanar mit den zwei anderen Schwenkachsen ist.

4. Sitz gemäß Anspruch 3,
**dadurch gekennzeichnet, dass**
die Konstruktion (70) einen die zwei Zahnstangen (66, 68) tragenden Träger (72), der schwenkbar am Gestell (16) um eine erste Schwenkachse (Z1) ist, und ein Mittel (74, 76) zur Auswahl der einen oder der anderen Zahnstange (66, 68), das schwenkbar am Gestell (16) um eine zweite Schwenkachse (Z2) ist, umfasst, wobei der Träger (72) und das Mittel zur Auswahl (74, 76) zwischen ihnen schwenkbar sind um eine dritte Schwenkachse (Z3), die sich ungefähr zwischen den zwei anderen Schwenkachsen (Z1, Z2) erstreckt.

5. Sitz gemäß Anspruch 4,
**dadurch gekennzeichnet, dass**
das Mittel zur Auswahl ein erstes, eine Wippe (74) bildendes Ende, das schwenkbar um die zweite Schwenkachse (72) ist, und ein zweites, einen elastisch verformbaren Schaft (76) bildendes Ende, das schwenkbar um die dritte Schwenkachse (Z3) ist, umfasst, wobei die Wippe (74) dazu bestimmt ist, mit einem durch den Schlitten (30) getragenen Auswahlfinger (78) zusammenzuarbeiten.

6. Sitz gemäß Anspruch 5,
**dadurch gekennzeichnet, dass**
der Schaft (76) eine Druckfeder umfasst.

7. Sitz gemäß Anspruch 5 oder 6,
**dadurch gekennzeichnet, dass**
der Auswahlfinger (78) elastisch in eine Ruheposition zurückgeholt wird, in welcher er als Symmetrieebene eine Ebene hat, welche die erste und zweite Schwenkachse (Z1, Z2) enthält, sodass der Auswahlfinger auf beiden Seiten dieser Symmetrieebene gegen diese elastische Rückstellkraft verschiebbar ist.

8. Sitz gemäß eines beliebigen der vorhergehenden Ansprüche,
**dadurch gekennzeichnet, dass**
die Antriebsmittel (52) ein Zugseil (56) umfassen, welches ein Ende, das mit dem Schlitten (30) verbunden ist, und ein Ende, das mit einem am Gestell (16) verstellbaren Stellhebel (58) verbunden ist, beinhaltet.

9. Sitz gemäß eines beliebigen der vorhergehenden Ansprüche,
**dadurch gekennzeichnet, dass**
der Schlitten (30) elastisch in eine Ruheposition gegen ein erstes Ende (32A) der Führung zurückgeholt wird, wobei das Gestell (16) und der Schlitten (30) ergänzende Formen (46, 48) zum Feststellen der Drehbewegung dieses Schlittens (30) aufweisen, wenn der letztere in Ruheposition ist, wobei die Form zum Feststellen (46) durch den Schlitten (30) getragen wird und als Symmetrieachse die Rotationsachse (Z) dieses Schlittens hat.

10. Schienenfahrzeug,
**dadurch gekennzeichnet, dass**
es einen Sitz gemäß eines beliebigen der vorhergehenden Ansprüche umfasst.

## Claims

1. Seat of the type that comprises a movable upper part (14) for holding at least one occupant, supported by a fixed lower part forming the underframe (16), and means (28) for revolving the upper part (14) from forwards to rearwards and from rearwards to forwards, the revolving means (28) comprising
a carriage (30) integral with the upper part (14) and mounted so as to be able to be rotated about an essentially vertical axis (Z) connected to this carriage, and so as to be able to be moved translationally essentially perpendicularly to this axis of rotation within a straight guide (32) carried by the underframe (16),
**characterized in that** the revolving means also comprise means (52) for moving the carriage (30) translationally, and
meshing means (54) for converting the translational movement of the carriage (30) into a rotational movement of this carriage (30).

2. Seat according to Claim 1, **characterized in that** the meshing means (54) comprise a pinion (64) integral in rotation with the carriage (30), of axis coinciding with the axis (Z) of rotation of this carriage, designed to engage with a first or a second rack (66, 68) carried by the underframe (16), depending on how the carriage (30) is moving translationally in opposite directions in the course of an operation to revolve the upper part (14), the two racks (66, 68) extending approximately symmetrically with respect to a plane containing the axis (Z) of rotation of the carriage, on either side of the pinion (64).

3. Seat according to Claim 2, **characterized in that** the racks (66, 68) are carried by an assembly (70) pivoting about three axes (Z1 to Z3) essentially parallel to the axis (Z) of rotation of the carriage, each rack (66, 68) being positioned as and when selected to mesh with the pinion (64) by causing one of the pivot axes to pass through a position in which it is coplanar with the other two pivot axes.

4. Seat according to Claim 3, **characterized in that** the assembly (70) comprises a support (72) which carries the two racks (66, 68) and pivots on the underframe (16) about a first pivot axis (Z1), and a member (74, 76), pivoting on the underframe (16) about a second pivot axis (Z2), for selecting one or other of the racks (66, 68), the support (72) and the selector member (74, 76) pivoting on each other about the third pivot axis (Z3) which lies essentially between the other two pivot axes (Z1, Z2).

5. Seat according to Claim 4, **characterized in that** the selector member comprises a first end forming a rocker (74) pivoting about the second pivot axis (22) and a second end forming an elastically deformable link (76) pivoting about the third pivot axis (Z3), the rocker (74) being designed to be acted upon by a selector finger (78) carried by the carriage (30).

6. Seat according to Claim 5, **characterized in that** the link (76) comprises a compression spring.

7. Seat according to Claim 5 or 6, **characterized in that** the selector finger (78) is restored elastically to a rest position in which its plane of symmetry is the plane containing the first and second pivot axes (Z1, Z2) in such a way that the selector finger (78) is movable to either side of this plane of symmetry against its elastic restoring force.

8. Seat according to any one of the preceding claims, **characterized in that** the drive means (52) comprise a pull cable (56) having one end connected to the carriage (30) and one end connected to a control lever (58) pivoting on the underframe (16).

9. Seat according to any one of the preceding claims, **characterized in that** the carriage (30) is restored elastically to the rest position against a first end (32A) of the guide, the underframe (16) and the carriage (30) having mating shapes (46, 48) for preventing rotation of this carriage (30) when the latter is in the rest position, the axis of symmetry of the anti-rotation shape (46) carried by the carriage (30) being the axis (Z) of rotation of this carriage.

10. Railway vehicle **characterized in that** it comprises a seat according to any one of the preceding claims.
